# EUROPÄISCHE PATENTSCHRIFT

(11) **EP 2 927 503 B1**
(45) Veröffentlichungstag und Bekanntmachung des Hinweises auf die Patenterteilung: **17.05.2023**
(21) Anmeldenummer: 14163465.9
(22) Anmeldetag: 03.04.2014
(51) Int. Cl.: F04D 29/32, F04D 29/68, F04D 29/52

(54) **Gasturbinenverdichter, Flugtriebwerk und Auslegungsverfahren**
Gas turbine compressor, aircraft engine and design method
Compresseur de turbine à gaz, moteur d'avion et méthode de dimensionnement

(43) Veröffentlichungstag der Anmeldung: 07.10.2015
(73) Patentinhaber: MTU Aero Engines AG, 80995 München (DE)
(72) Erfinder: Brignole, Giovanni, 80939 München (DE); Mayenberger, Tobias, 80335 München (DE)

(56) Entgegenhaltungen:
- WO-A1-03/072910
- WO-A1-2004/018844
- WO-A1-2009/103278
- FR-A1- 2 989 743
- GB-A- 2 408 546
- US-A1- 2010 014 956
- US-B1- 6 290 458

## Beschreibung

Die vorliegende Erfindung betrifft einen Gasturbinenverdichter sowie ein Flugtriebwerk mit einem solchen Gasturbinenverdichter und ein Verfahren zum Auslegen eines solchen Gasturbinenverdichters.

Aus der US 2010/0014956 A1 ist ein Gasturbinenverdichter mit einer Gehäusestrukturierung ("casing treatment" CT) bekannt. Dieses umfasst eine umlaufende oder unterbrochene Umfangsnut, die axial im Bereich einer umlaufenden Schaufelspitze angeordnet ist und in der Ablenkmittel in Form von Stegen angeordnet sind. In verschiedenen Ausführungsbeispielen weisen die Stege willkürliche radiale Rückschnitte auf.

Die WO 2003/072910 A1 ist ein Turboverdichter des Stands der Technik bekannt.

Die WO 2004/018844 A1 offenbart eine Rezirkulationsstrüktur für Turboverdichter, mit einer im Bereich der freien Schaufelenden eines Schaufelkranzes angeordneten, radial an den Hauptströmungskanal angrenzenden Ringkammer, und mit einer Vielzahl von in der Ringkammer angeordneten, über deren Umfang verteilten Leitelementen, wobei die Ringkammer im vorderen und/oder hinteren Bereich einen Strömungsdurchtritt in Umfangsrichtung ermöglicht, und die Leitelemente mit zumindest einer Wand der Ringkammer fest verbunden und im Übrigen freistehend ausgeführt sind.

Die US 6,290,458 B1 betrifft eine Turbomaschine mit einem Gehäuse, an dessen innerer Strömungsfläche eine Mehrzahl von ersten Nuten ausgebildet sind, um eine Einlassseite von Schaufeln eines Laufrades und einen Bereich der Strömungsfläche zu verbinden, in dem die Schaufeln des Laufrades liegen.

Aus der WO 2009/103278 A1 ist ein Turboverdichter nach dem Oberbegriff des Anspruchs 1 bekannt.

Eine Aufgabe einer Ausführung der vorliegenden Erfindung ist es, einen Gasturbinenverdichter zu verbessern.

Diese Aufgabe wird durch einen Gasturbinenverdichter mit den Merkmalen des Anspruchs 1 gelöst. Ansprüche 13, 14 stellen ein Flugtriebwerk mit einem solchen Gasturbinenverdichter bzw. ein Verfahren zum Auslegen eines solchen Gasturbinenverdichters unter Schutz. Vorteilhafte Ausführungsformen der Erfindung sind Gegenstand der Unteransprüche.

Nach einem Aspekt der vorliegenden Erfindung weist ein, insbesondere axialer, Gasturbinenverdichter eine oder mehrere in Umfangsrichtung nebeneinander angeordnete Schaufeln mit, insbesondere deckbandlosen, Schaufelspitzen und eine diesen radial gegenüberliegende Strömungskanalwandung auf.

Der Gasturbinenverdichter ist in einer Ausführung ein Gasturbinenverdichter für ein Flugtriebwerk bzw. eines Flugtriebwerks, er kann insbesondere ein in einer Gastubine stromaufwärts vor einem weiteren Gasturbinenverdichter angeordneter Niederdruckverdichter oder ein stromabwärts nach einem weiteren Gasturbinenverdichter angeordneter Hochdruckverdichter sein. Die Schaufeln sind in einer Ausführung an einem drehbar gelagerten Rotor angeordnete, im Betrieb umlaufende Laufschaufeln, deren radial äußeren Schaufelspitzen die gehäusefeste Strömungskanalwandung radial außen gegenüberliegt. In einer anderen Ausführung sind die Schaufeln gehäusefeste Leitschaufeln, denen die im Betrieb umlaufende, drehbar gelagerte Strömungskanalwandung radial innen gegenüberliegt.

In der Strömungskanalwandung ist eine Umfangsnut angeordnet. Diese weist in einer Ausführung eine stromaufwärtige Nutflanke, die in einer stromaufwärtigen Nutkante in die Strömungskanalwandung übergeht, eine stromabwärtige Nutflanke, die in einer stromabwärtigen Nutkante in die Strömungskanalwandung übergeht, und einen diese Nutflanken verbindenden Nutgrund auf. Eine Nutkante kann in einer Ausführung scharfkantig bzw. eckig oder auch abgerundet sein bzw. einen Radius aufweisen, wobei dann für Maßangaben dessen Mittelpunkt oder Schnittpunkt seiner beiden äußersten Tangenten die Nutkante definieren kann.

In einer Ausführung weist die stromaufwärtige Nutflanke und/oder die stromabwärtige Nutflanke eine axiale Hinterschneidung auf, deren Querschnittsfläche in einem Meridianschnitt in einer Weiterbildung weniger als 10% einer Querschnittsfläche der Umfangsnut zwischen ihrer stromaufwärtigen und stromabwärtigen Nutkante beträgt.

Ein Meridianschnitt im Sinne der vorliegenden Erfindung ist ein ebener Schnitt, der die Drehachse des Verdichters enthält. Eine axiale Hinterschneidung der stromaufwärtigen Nutflanke ist ein Bereich dieser Nutflanke, der in axialer Richtung stromaufwärts vor der stromaufwärtigen Nutkante angeordnet ist. Entsprechend ist eine axiale Hinterschneidung der stromabwärtigen Nutflanke ein Bereich dieser Nutflanke, der in axialer Richtung stromabwärts hinter der stromabwärtigen Nutkante angeordnet ist. Eine Querschnittsfläche der Umfangsnut zwischen ihrer stromaufwärtigen und stromabwärtigen Nutkante ist entsprechend die Fläche, die im Meridianschnitt vom Nutgrund, einer geraden Verbindungslinie zwischen der stromaufwärtigen und stromabwärtigen Nutkante und Senkrechten durch die stromaufwärtige und stromabwärtige Nutkante begrenzt ist.

Die Umfangsnut erstreckt sich in einer Ausführung, insbesondere durchgehend bzw. unterbrechungsfrei, über den vollen Umfang der Strömungskanalwandung bzw. über 360°. Mit anderen Worten ist in einer Ausführung die stromaufwärtige und stromabwärtige Nutkante jeweils eine durchgehende Kante, die sich unterbrechungsfrei über 360° erstreckt. Hierdurch kann in einer Ausführung die Herstellung und/oder Aerodynamik der Umfangsnut verbessert werden.

In der Umfangsnut sind ein oder mehrere Stege angeordnet. Mehrere benachbarte, insbesondere alle Stege, können in einer Ausführung gleichartig ausgebildet sein, insbesondere, wenigstens im Wesentlichen, identische Abmessungen und Konturen aufweisen. Hierdurch kann in einer Ausführung die Herstellung und/oder Aerodynamik der Umfangsnut verbessert werden. Gleichermaßen können benachbarte Stege in einer Ausführung verschiedenartig ausgebildet sein, insbesondere unterschiedliche Abmessungen und/oder Konturen aufweisen. Hierdurch können in einer Ausführung gezielt Asymmetrien dargestellt oder kompensiert werden. Drei oder mehr, insbesondere alle, Stege können in Umfangsrichtung äquidistant beabstandet sein. Gleichermaßen können drei oder mehr, insbesondere alle, Stege in Umfangsrichtung paarweise unterschiedliche Abstände voneinander aufweisen.

Ein oder mehrere, vorzugsweise alle Stege weisen einen radialen Rückschnitt auf. Unter einem radialen Rückschnitt wird vorliegend insbesondere ein Leerraum zwischen einer schaufelseitigen Stirnseite des Steges und deren Projektion in eine Referenzfläche verstanden, die sich von der stromaufwärtigen Nutkante zu der stromabwärtigen Nutkante erstreckt, wobei die Krümmung der Referenzfläche in den Meridianschnitten durch die Stirnseite gleich Unendlich oder an der stromaufwärtigen und stromabwärtigen Nutkante gleich der Krümmung der Strömungskanalwandung und dazwischen in axialer Richtung stetig linear ist. In einem Meridianschnitt wird als radialer Rückschnitt entsprechend die freie Fläche zwischen einer schaufelspitzenseitigen Oberkante des Querschnitts des Stegs und einer Referenzkurve verstanden, die sich von der stromaufwärtigen Nutkante zu der stromabwärtigen Nutkante erstreckt, wobei die Krümmung der Referenzkurve gleich Unendlich oder an der stromaufwärtigen und stromabwärtigen Nutkante gleich der Krümmung der Strömungskanalwandung und dazwischen in axialer Richtung stetig linear ist. Mit anderen Worten wird unter einem radialen Rückschnitt in einer Ausführung der Leerraum bzw. die freie Fläche zwischen der schaufelseitigen Stirnseite bzw. Oberkante des Steges und einer virtuell über die Umfangsnut hinweg fortgesetzte Strömungskanalkontur verstanden, wobei diese virtuell fortgesetzte Kontur die Nutkanten mit einer Krümmung verbindet, die an den Nutkanten der Krümmung der Strömungskanalkontur entspricht und dazwischen linear interpoliert.

Nach der vorliegenden Erfindung ist bzw. wird, in einem oder mehreren, vorzugsweise allen, Meridianschnitten durch die schaufelspitzenseitige Stirnseite des Steges, ein stromaufwärtiger Anfang des Rückschnitts axial stromabwärts von der stromaufwärtigen Nutkante zwischen dieser Nutkante und der stromaufwärtigen Vorderkante der Schaufelspitze und ein stromabwärtiges Ende des Rückschnitts in einer schaufelspitzennäheren Hälfte einer radialen Höhe der Umfangsnut angeordnet.

Überraschenderweise hat sich herausgestellt, dass ein erfindungsgemäßer Rückschnitt, der stromabwärts nach der stromaufwärtigen Nutkante und stromaufwärts vor der stromaufwärtigen Vorderkante der Schaufelspitze beginnt und in der schaufelspitzennäheren Hälfte der Umfangsnut endet, in einer Ausführung die Vorteile der Gehäusestrukturierung im Nicht-Ausglegungsbetrieb ("Off-Design"), wenigstens im Wesentlichen, beibehalten werden, während gleichzeitig im Auslegungsbetrieb bzw. unter Nennbetriebsbedingungen ungewollte Strömungsphänomene reduziert werden können.

Unter einem stromaufwärtigen Anfang des Rückschnitts wird in einer Ausführung diejenige Axialposition verstanden, ab der die schaufelseitigen Stirnseite bzw. Oberkante des Steges von der virtuell fortgesetzten Strömungskanalkontur bzw. der Referenzfläche bzw. -kurve von der Schaufelspitze weg zum Nutgrund hin abweicht. In einer anderen Ausführung wird unter einem stromaufwärtigen Anfang des Rückschnitts diejenige Axialposition verstanden, ab der die schaufelseitige Stirnseite bzw. Oberkante des Steges von der geraden Referenzfläche bzw. -kurve in radialer Richtung zum Nutgrund hin um wenigstens 1%, insbesondere wenigstens 5% eines maximalen radialen Abstandes zwischen einer schaufelspitzennäheren Nutkante und dem Nutgrund abweicht.

Der stromaufwärtige Anfang des Rückschnitts ist erfindungsgemäß axial stromabwärts nach der stromaufwärtigen Nutkante und stromaufwärts vor der stromaufwärtigen Vorderkante der Schaufelspitze angeordnet. Bis zum Anfang des Rückschnitts setzt die schaufelseitige Stirnseite (bzw. in einem oder mehreren, vorzugsweise allen, Meridianschnitten durch die schaufelspitzenseitige Stirnseite des Steges die Oberkante) des Steges die Strömungskanalkontur mit stetiger Krümmung bzw. ohne sprunghafte Änderung der Krümmung fort.

Unter einem stromabwärtigen Ende des Rückschnitts wird entsprechend in einer Ausführung diejenige Axialposition verstanden, an der die schaufelseitige Stirnseite bzw. Oberkante des Steges wieder in die Referenzfläche bzw. -kurve oder in die stromabwärtige Nutflanke mündet. In einer anderen Ausführung wird unter einem stromabwärtigen Ende des Rückschnitts diejenige Axialposition verstanden, ab der die schaufelseitige Stirnseite bzw. Oberkante des Steges von der geraden Referenzfläche bzw. -kurve zum Nutgrund hin in radialer Richtung wieder um weniger als 5%, insbesondere weniger als 1% des maximalen radialen Abstandes zwischen der schaufelspitzennäheren Nutkante und dem Nutgrund abweicht.

Das stromabwärtige Ende des Rückschnitts ist erfindungsgemäß in einer schaufelspitzennäheren Hälfte einer radialen Höhe der Umfangsnut angeordnet. Unter einer radialen Höhe der Umfangsnut wird im Sinne der vorliegenden Erfindung insbesondere ein maximaler Abstand zwischen dem Nutgrund und der Referenzfläche bzw. -kurve, insbesondere also ein maximaler Abstand zwischen dem Nutgrund und der schaufelspitzennäheren Nutkante, in radialer Richtung oder einer Richtung senkrecht zur Verbindungslinie der stromaufwärtigen und stromabwärtigen Nutkante verstanden, wobei auch ein solcher Abstand senkrecht zur Verbindungslinie verallgemeinernd als radiale Höhe der Umfangsnut bezeichnet wird.

In einer Ausführung endet der radiale Rückschnitt in der Referenzfläche bzw. -kurve, in einer Weiterbildung axial stromabwärts hinter der stromaufwärtigen Vorderkante der Schaufelspitze. Bis zum Ende des Rückschnitts setzt die schaufelseitige Stirnseite (bzw. in einem oder mehreren, vorzugsweise allen, Meridianschnitten durch die schaufelspitzenseitige Stirnseite des Steges die Oberkante) des Steges in einer Ausführung die Strömungskanalkontur mit stetiger Krümmung bzw. ohne abrupte Änderung der Krümmung von der stromabwärtigen Nutkante stromaufwärts fort.

Erfindungsgemäß endet der radiale Rückschnitt in der radial oberen Hälfte der stromabwärtigen Nutflanke, der Steg ist ab dem Anfang des Rückschnitts durchgehend radial rückgeschnitten. Als radial obere Hälfte wird verallgemeinernd der Teil der stromabwärtigen Nutflanke bezeichnet, der sich in radialer Richtung oder einer Richtung senkrecht zur Verbindungslinie der stromaufwärtigen und stromabwärtigen Nutkante über 50% des maximalen Abstandes der stromabwärtigen Nutkante vom Nutgrund in dieser Richtung erstreckt.

Erfindungsgemäß mündet der Steg in der stromaufwärtigen und der stromabwärtigen Nutflanke der Umfangsnut, er erstreckt sich somit axial durch die Nut hindurch bzw. deren maximale axiale Länge.

Dann weist, wie vorstehend bereits ausgeführt, in einem oder mehreren, insbesondere allen Meridianschnitten durch die schaufelspitzenseitige Stirnseite des Steges eine schaufelspitzenseitige Oberkante des Stegs an der stromaufwärtigen Nutkante dieselbe Krümmung auf wie die Strömmugskanalkontur, d.h. an der stromaufwärtigen Nutkante eine stetige Krümmung auf, und diese bis zum Anfang des Rückschnitts stetig fortsetzen.

In einer Abwicklung kann der Steg gerade oder gekrümmt sein bzw. verlaufen. Insbesondere kann in einer Ausführung die schaufelseitige Stirnseite des Steges, wenigstens im Wesentlichen, axial in die stromaufwärtige Nutkante münden. Zusätzlich oder alternativ kann die schaufelseitige Stirnseite in oder entgegen einer Drehrichtung der Schaufelspitze gekrümmt in die stromabwärtige Nutflanke münden.

Vorzugsweise ist die Fläche des Rückschnitts in wenigstens einem Meridianschnitt auf höchstens 30%, insbesondere höchstens 25% der Querschnittsfläche der Umfangsnut limitiert. Entsprechend weist in einer Ausführung der Steg in einem oder mehreren, insbesondere allen Meridianschnitten durch die schaufelspitzenseitige Stirnseite des Steges eine Querschnittsfläche auf, die wenigstens 70%, insbesondere wenigstens 75%, der Querschnittsfläche der Umfangsnut in diesem Meridianschnitt beträgt. Eine Querschnittsfläche der Umfangsnut ist entsprechend der vorstehend erläuterten Definition die Fläche, die im Meridianschnitt vom Nutgrund, den Nutflanken und einer geraden Verbindungslinie zwischen der stromaufwärtigen und stromabwärtigen Nutkante begrenzt ist.

In einer Ausführung schließt die Umfangsnut in einem oder mehreren, insbesondere allen Meridianschnitten durch die schaufelspitzenseitige Stirnseite des Steges an der stromaufwärtigen Nutkante mit der Strömungskanalwandung einen Winkel ein, der zwischen 60° und 90° beträgt. Hierdurch kann insbesondere eine vorteilhafte axiale Hinterschneidung dargestellt werden.

In einer Ausführung ist ein axialer Abstand zwischen der stromaufwärtigen Nutkante und der hiervon stromabwärts angeordneten Vorderkante der Schaufelspitze größer als ein axialer Abstand zwischen der stromabwärtigen Nutkante und der hiervon stromaufwärts angeordneten Vorderkante der Schaufelspitze. Mit anderen Worten ist die Vorderkante der Schaufelspitze zwischen der stromaufwärtigen und stromabwärtigen Nutkante und näher bei der stromabwärtigen Nutkante angeordnet.

In einer Ausführung beträgt ein axialer Abstand zwischen der stromaufwärtigen und der stromabwärtigen Nutkante wenigstens 25% eines axialen Abstands zwischen der stromaufwärtigen Vorderkante und einer stromabwärtigen Hinterkante der Schaufelspitze.

In einem Schnitt senkrecht zu einer Drehachse des Verdichters kann der Steg gerade oder gekrümmt sein, wobei er bzw. seine Tangenten radial verlaufen oder gegen die radiale Richtung geneigt sein können. Entsprechend ist in einer Ausführung in einem oder mehreren, insbesondere allen Schnitten senkrecht zur Drehachse des Verdichters durch die schaufelspitzenseitige Stirnseite des Steges der Steg zum Nutgrund der Umfangsnut hin in Drehrichtung der Schaufelspitze geneigt, insbesondere um wenigstens 25° und/oder höchstens 65° gegen die radiale Richtung.

Weitere vorteilhafte Weiterbildungen der vorliegenden Erfindung ergeben sich aus den Unteransprüchen und der nachfolgenden Beschreibung bevorzugter Ausführungen. Hierzu zeigt, teilweise schematisiert, die einzige:
- Fig. 1: einen Teil eines Gasturbinenverdichters nach einer Ausführung der vorliegenden Erfindung in einem Meridianschnitt.

Fig. 1 zeigt in einem Meridianschnitt einen Teil eines Gasturbinenverdichters nach einer Ausführung der vorliegenden Erfindung bzw. eines nach einer Ausführung der vorliegenden Erfindung ausgelegten Gasturbinenverdichters. Der Meridianschnitt enthält die Drehachse des Verdichters (horizontal in Fig. 1), die in Fig. 1 vertikale Richtung ist eine radiale Richtung.

Der Gasturbinenverdichter weist in Umfangsrichtung (senkrecht zur Zeichenebene der Fig. 1) nebeneinander angeordnete Laufschaufeln mit deckbandlosen Schaufelspitzen, von denen im Meridianschnitt der Fig. 1 eine Laufschaufelspitze 10 teilweise dargestellt ist, und eine diesen radial außen gegenüberliegende gehäusefeste Strömungskanalwandung 20 auf.

In der Strömungskanalwandung ist eine Umfangsnut angeordnet, die eine stromaufwärtige Nutflanke 31, die in einer stromaufwärtigen Nutkante 21 in die Strömungskanalwandung übergeht, eine stromabwärtige Nutflanke 32, die in einer stromabwärtigen Nutkante 22 in die Strömungskanalwandung übergeht, und einen diese Nutflanken verbindenden Nutgrund 33 aufweist.

Die stromaufwärtige Nutflanke weist eine axiale Hinterschneidung auf, deren Querschnittsfläche in dem Meridianschnitt weniger als 10% einer Querschnittsfläche der Umfangsnut zwischen ihrer stromaufwärtigen und stromabwärtigen Nutkante beträgt. Diese Querschnittsfläche der Umfangsnut zwischen ihrer stromaufwärtigen und stromabwärtigen Nutkante ist die Fläche, die im Meridianschnitt der Fig. 1 vom Nutgrund, einer geraden Verbindungslinie 24 zwischen der stromaufwärtigen und stromabwärtigen Nutkante und Senkrechten durch die stromaufwärtige und stromabwärtige Nutkante begrenzt ist, die in Fig. 1 strichpunktiert angedeutet sind, die Querschnittsfläche der Hinterschneidung entsprechend die Fläche zwischen der stromaufwärtigen Nutflanke 31 und der in Fig. 1 linken strichpunktierten Senkrechten auf die Verbindungslinie 24 .

In der Umfangsnut sind mehrere Stege in Umfangsrichtung (senkrecht auf der Zeichenebene der Fig. 1) beabstandet angeordnet, von denen in dem Meridianschnitt der Fig. 1 ein Steg 40 geschnitten dargestellt ist.

Mit 24 ist in Fig. 1, wie vorstehend bereits erläutert, eine gerade Verbindungslinie 24 zwischen der stromaufwärtigen und stromabwärtigen Nutkante 21, 22 bezeichnet. Diese stellt somit eine Referenzkurve dar, die sich von der stromaufwärtigen Nutkante zu der stromabwärtigen Nutkante erstreckt, wobei ihre Krümmung gleich Unendlich ist.

Mit 23 ist in Fig. 1 eine andere Referenzkurve bezeichnet, die sich ebenfalls von der stromaufwärtigen Nutkante zu der stromabwärtigen Nutkante erstreckt, wobei die Krümmung dieser Referenzkurve an der stromaufwärtigen und stromabwärtigen Nutkante jeweils gleich der Krümmung der Strömungskanalwandung und dazwischen in axialer Richtung stetig linear ist, d.h. die Krümmung der Strömungskanalwandung 20 zwischen den Nutkanten 21, 22 linear interpoliert. Diese Referenzkurve 23 setzt die Strömungskanalkontur 20 somit virtuell über die Umfangsnut hinweg fort.

Die Referenzkurven 23, 24 stellen jeweils eine sich in Umfansgrichtung erstreckende entsprechende Referenzfläche 23, 24 in dem Meridianschnitt der Fig. 1 durch eine schaufelspitzenseitige Stirnfläche bzw. Oberkante 43 des Steges 40 dar.

Wie im Meridianschnitt der Fig. 1 erkennbar, weicht die schaufelspitzenseitige Stirnfläche bzw. Oberkante 43 von einem Punkt bzw. einer Umfangslinie 41 ab bis zu einem weiteren Punkt bzw. einer weiteren Umfangslinie 42 von der Referenzkurve bzw. -fläche 23 bzw. der virtuell fortgesetzten Strömungskanalkontur von der Schaufelspitze weg zum Nutgrund hin radial (nach oben in Fig. 1) ab.

Ab dem Punkt bzw. der Umfangslinie 41 weicht die schaufelseitigen Stirnseite bzw. Oberkante 43 zudem von der geraden Referenzfläche bzw. -kurve 24 zum Nutgrund hin um wenigstens 1% eines maximalen radialen Abstandes zwischen der schaufelspitzennäheren Nutkante 22 und dem Nutgrund 33 ab.

Der Punkt bzw. die Umfangslinie 41 definiert damit einen stromaufwärtigen Anfang eines radialen Rückschnitts 44 des Steges.

Bis zu diesem Anfang 41 des Rückschnitts 44 setzt die schaufelseitige Stirnseite bzw. Oberkante des Steges die Strömungskanalkontur 20 mit stetiger Krümmung fort.

Der Punkt bzw. die Umfangslinie 42 definiert ein stromabwärtiges Ende des radialen Rückschnitts 44, an dem bzw. der die schaufelseitige Stirnseite bzw. Oberkante 43 des Steges in die stromabwärtige Nutflanke 32 mündet.

In einer nicht dargestellten Abwandlung mündet die schaufelseitige Stirnseite bzw. Oberkante 43 des Steges hingegen wieder in die Referenzfläche bzw. -kurve 23. Dann stellt der Punkt bzw. die Umfangslinie, an dem bzw. der die schaufelseitige Stirnseite bzw. Oberkante 43 des Steges wieder in die Referenzfläche bzw. -kurve 23 mündet, oder der Punkt bzw. die Umfangslinie, ab dem bzw. der die schaufelseitige Stirnseite bzw. Oberkante des Steges von der geraden Referenzfläche bzw. -kurve 24 zum Nutgrund 33 hin wieder um weniger als 1% des maximalen radialen Abstandes zwischen der schaufelspitzennäheren Nutkante 22 und dem Nutgrund 33 abweicht, das stromabwärtigen Ende des radialen Rückschnitts dar.

In dieser nicht dargestellten Abwandlung kann die schaufelseitige Stirnseite bzw. Oberkante des Steges die Strömungskanalkontur mit stetiger Krümmung von der stromabwärtigen Nutkante 22 stromaufwärts (nach links in Fig. 1) bis zu diesem Ende des Rückschnitts fortsetzen, wie dies analog für den Bereich zwischen der stromaufwärtigen Nutkante 21 und dem stromaufwärtigen Anfang 41 des Rückschnitts gezeigt bzw. erläutert ist.

Der Leerraum bzw. die freie Fläche zwischen der schaufelseitigen Stirnseite bzw. Oberkante 43 des Steges und der Referenzfläche bzw. -kurve 23 definiert somit den radialen Rückschnitt 44 mit seinem stromaufwärtigen Anfang 41 und seinem stromabwärtigen Ende 42.

Wie im Meridianschnitt der Fig. 1 erkennbar, wird bzw. ist dieser stromaufwärtige Anfang 41 des Rückschnitts 44 axial stromabwärts (rechts in Fig. 1) von der stromaufwärtigen Nutkante 21 zwischen dieser Nutkante 21 und der stromaufwärtigen Vorderkante 11 der Schaufelspitze 10 und das stromabwärtige Ende 42 des Rückschnitts 44 in einer schaufelspitzennäheren Hälfte 34 einer radialen Höhe 35 der Umfangsnut angeordnet.

Dabei kann als radiale Höhe der maximale Abstand zwischen dem Nutgrund 33 und der schaufelspitzennäheren Nutkante 22 in radialer Richtung (vertikal in Fig. 1) oder, wie in Fig. 1 angedeutet, der maximale Abstand 35 zwischen dem Nutgrund 33 und der schaufelspitzennäheren Nutkante 22 in einer Richtung senkrecht zur geraden Verbindungslinie 24 der stromaufwärtigen und stromabwärtigen Nutkante definiert sein.

Erfindungsgemäß endet der radiale Rückschnitt in der radial oberen Hälfte 34 der stromabwärtigen Nutflanke 32, der Steg ist ab dem Anfang 41 durchgehend radial rückgeschnitten. Als radial obere Hälfte wird der Teil bzw. Bereich der stromabwärtigen Nutflanke 32 bezeichnet, der sich in radialer Richtung oder der Richtung senkrecht zur Verbindungslinie 24 der stromaufwärtigen und stromabwärtigen Nutkante über 50% des maximalen Abstandes der stromabwärtigen Nutkante 22 vom Nutgrund 33 in dieser Richtung erstreckt.

Erfindungsgemäß mündet der Steg 40 in der stromaufwärtigen und stromabwärtigen Nutflanke 31, 32 der Umfangsnut, er erstreckt sich somit axial durch die Nut hindurch.

Wie vorstehend bereits ausgeführt, weist die schaufelspitzenseitige Stirnfläche bzw. Oberkante des Stegs an der stromaufwärtigen Nutkante 21 dieselbe Krümmung auf wie die Strömugskanalkontur 20 und setzt diese bis zum Anfang 41 des Rückschnitts 44 stetig fort.

In der Ausführung der Fig. 1 weist der Steg 40 eine in Fig. 1 schraffiert angedeutete Querschnittsfläche auf, die wenigstens 75% der Querschnittsfläche der Umfangsnut in diesem Meridianschnitt beträgt, welche durch die Nutflanken 31, 32, den Nutgrund 33 und die Verbindungslinie 24 zwischen den beiden Nutkanten 21, 22 definiert ist.

In der Ausführung der Fig. 1 schließt die Umfangsnut an der stromaufwärtigen Nutkante 21 mit der Strömungskanalwandung 20 einen Winkel α ein, der zwischen 60° und 90° beträgt.

In der Ausführung der Fig. 1 ist ein axialer Abstand zwischen der stromaufwärtigen Nutkante 21 und der hiervon stromabwärts (rechts in Fig. 1) angeordneten Vorderkante 11 der Schaufelspitze 10 größer als ein axialer Abstand zwischen der stromabwärtigen Nutkante 22 und der hiervon stromaufwärts angeordneten Vorderkante 11. In der Ausführung der Fig. 1 beträgt ein axialer Abstand zwischen der stromaufwärtigen und der stromabwärtigen Nutkante 21, 22 wenigstens 25% eines axialen Abstands zwischen der stromaufwärtigen Vorderkante 11 und einer stromabwärtigen Hinterkante (nicht dargestellt) der Schaufelspitze 10.

### Bezugszeichenliste

- 10: Schaufelspitze
- 11: Vorderkante
- 20: Strömungskanalkontur
- 21: stromaufwärtige Nutkante
- 22: stromabwärtige Nutkante
- 23: Referenzfläche/-kurve
- 24: gerade Referenzfläche/-kurve
- 31: stromaufwärtige Nutflanke
- 32: stromabwärtige Nutflanke
- 33: Nutgrund
- 34: schaufelspitzennähere Hälfte der Umfangsnut
- 35: radiale Höhe der Umfangsnut
- 40: Steg
- 41: stromaufwärtiger Anfang des Rückschnitts
- 42: stromabwärtiges Ende des Rückschnitts
- 43: schaufelspitzenseitige Stirnseite/Oberkante
- 44: Rückschnitt
- α: Winkel

## Patentansprüche

1. Gasturbinenverdichter, mit wenigstens einer Schaufelspitze (10) und einer dieser radial gegenüberliegenden Strömungskanalwandung (20), in der eine Umfangsnut (31-33) angeordnet ist, in der wenigstens ein Steg (40) angeordnet ist, der einen radialen Rückschnitt (44) aufweist, **wobei**
ein stromaufwärtiger Anfang (41) des Rückschnitts axial stromabwärts von einer stromaufwärtigen Nutkante (21) zwischen dieser Nutkante und einer stromaufwärtigen Vorderkante (11) der Schaufelspitze und ein stromabwärtiges Ende (42) des Rückschnitts in einer schaufelspitzennäheren Hälfte (34) einer radialen Höhe (35) der Umfangsnut angeordnet ist, wobei der Steg in einer stromaufwärtigen und einer stromabwärtigen Nutflanke (31, 32) der Umfangsnut mündet, wobei
die stromaufwärtige Nutflanke (31) der Umfangsnut eine axiale Hinterschneidung aufweist
**dadurch gekennzeichnet, dass** in wenigstens einem Meridianschnitt eine schaufelspitzenseitige Oberkante (43) des Stegs an der stromaufwärtigen Nutkante dieselbe Krümmung aufweist wie eine Strömungskanalkontur der Strömungskanalwandung, d.h. an der stromaufwärtigen Nutkante eine stetige Krümmung aufweist und diese bis zum Anfang (41) des Rückschnitts stetig fortsetzt.

2. Gasturbinenverdichter nach dem vorhergehenden Anspruch, **dadurch gekennzeichnet, dass** eine schaufelseitige Stirnseite (43) des Steges, wenigstens im Wesentlichen, axial in die stromaufwärtige Nutkante und/oder in oder entgegen einer Drehrichtung der Schaufelspitze gekrümmt in die stromabwärtige Nutflanke mündet.

3. Gasturbinenverdichter nach einem der vorhergehenden Ansprüche, **dadurch gekennzeichnet, dass** der Steg in wenigstens einem Meridianschnitt eine Querschnittsfläche aufweist, die wenigstens 70%, insbesondere wenigstens 75%, einer Querschnittsfläche der Umfangsnut beträgt.

4. Gasturbinenverdichter nach einem der vorhergehenden Ansprüche, **dadurch gekennzeichnet, dass** die Umfangsnut sich über den vollen Umfang der Strömungskanalwandung erstreckt.

5. Gasturbinenverdichter nach einem der vorhergehenden Ansprüche, **dadurch gekennzeichnet, dass** die Umfangsnut in wenigstens einem Meridianschnitt an der stromaufwärtigen Nutkante mit der Strömungskanalwandung einen Winkel (α) einschließt, der zwischen 60° und 90° beträgt.

6. Gasturbinenverdichter nach einem der vorhergehenden Ansprüche, **dadurch gekennzeichnet, dass** ein axialer Abstand zwischen der stromaufwärtigen Nutkante und der hiervon stromabwärts angeordneten Vorderkante der Schaufelspitze größer ist als ein axialer Abstand zwischen der stromabwärtigen Nutkante und der hiervon stromaufwärts angeordneten Vorderkante der Schaufelspitze.

7. Gasturbinenverdichter nach einem der vorhergehenden Ansprüche, **dadurch gekennzeichnet, dass** ein axialer Abstand zwischen der stromaufwärtigen und der stromabwärtigen Nutkante wenigstens 25% eines axialen Abstands zwischen der stromaufwärtigen Vorderkante und einer stromabwärtigen Hinterkante der Schaufelspitze beträgt.

8. Gasturbinenverdichter nach einem der vorhergehenden Ansprüche, **dadurch gekennzeichnet, dass** der Steg in wenigstens einem Schnitt senkrecht zu einer Drehachse des Verdichters zu einem Nutgrund der Umfangsnut hin in Drehrichtung der Schaufelspitze geneigt ist, insbesondere um wenigstens 25° und/oder höchstens 65° gegen eine radiale Richtung.

9. Gasturbinenverdichter nach einem der vorhergehenden Ansprüche, **dadurch gekennzeichnet, dass** in der Umfangsnut wenigstens drei gleich- oder verschiedenartige Stege in Umfangsrichtung äquidistant oder mit unterschiedlichen Abständen voneinander angeordnet sind.

10. Gasturbinenverdichter nach einem der vorhergehenden Ansprüche, **dadurch gekennzeichnet, dass** die Schaufelspitze eine radial äußere Schaufelspitze (11) einer Laufschaufel (10) ist, der die Strömungskanalwandung radial au-βen gegenüberliegt.

11. Gasturbinenverdichter nach einem der vorhergehenden Ansprüche 1 bis 10, **dadurch gekennzeichnet, dass** die Schaufelspitze eine radial innere Schaufelspitze einer Leitschaufel ist, der die Strömungskanalwandung radial innen gegenüberliegt.

12. Gasturbinenverdichter nach einem der vorhergehenden Ansprüche 1, **dadurch gekennzeichnet, dass** eine stromaufwärtige Nutflanke (31) und/oder eine stromabwärtige Nutflanke (32) der Umfangsnut eine axiale Hinterschneidung aufweisen, deren Querschnittsfläche in einem Meridianschnitt weniger als 10% einer Querschnittsfläche der Umfangsnut zwischen ihrer stromaufwärtigen und stromabwärtigen Nutkante beträgt.

13. Flugtriebwerk mit einem Gasturbinenverdichter nach einem der vorhergehenden Ansprüche.

14. Verfahren zum Auslegen eines Gasturbinenverdichters nach einem der vorhergehenden Ansprüche, wobei ein stromaufwärtiger Anfang (41) des Rückschnitts axial stromabwärts von einer stromaufwärtigen Nutkante (21) zwischen dieser Nutkante und einer stromaufwärtigen Vorderkante (11) der Schaufelspitze und ein stromabwärtiges Ende (42) des Rückschnitts in einer schaufelspitzennäheren Hälfte (34) einer radialen Höhe (35) der Umfangsnut angeordnet wird.

## Claims

1. A gas turbine compressor comprising at least one blade tip (10) and a flow channel wall (20) radially opposite said blade tip, in which a circumferential groove (31-33) is arranged having at least one web (40) arranged therein, which has a radial recess (44);
**wherein**
an upstream start (41) of the recess is arranged axially downstream of an upstream groove edge (21), between said groove edge and an upstream leading edge (11) of the blade tip, and a downstream end (42) of the recess is arranged in a half (34) of a radial height (35) of the circumferential groove that is closer to the blade tip, wherein the web merges into an upstream and a downstream groove flank (31, 32) of the circumferential groove, wherein
the upstream groove flank (31) of the circumferential groove has an axial undercut,
**characterized in that,** in at least one meridional section, a blade tip-side upper edge (43) of the web has the same curvature at the upstream groove edge as a flow channel contour of the flow channel wall, i.e. has a continuous curvature at the upstream groove edge and continues said curvature continuously up to the start (41) of the recess.

2. The gas turbine compressor according to the preceding claim, **characterized in that** a blade-side end face (43) of the web at least substantially axially merges into the upstream groove edge and/or merges into the downstream groove flank with a curvature in or counter to a direction of rotation of the blade tip.

3. The gas turbine compressor according to either of the preceding claims, **characterized in that** the web has a cross-sectional area in at least one meridional section that is at least 70%, in particular at least 75%, of a cross-sectional area of the circumferential groove.

4. The gas turbine compressor according to any of the preceding claims, **characterized in that** the circumferential groove extends over the full circumference of the flow channel wall.

5. The gas turbine compressor according to any of the preceding claims, **characterized in that** the circumferential groove includes an angle (α) of between 60° and 90° with the flow channel wall at the upstream groove edge in at least one meridian section.

6. The gas turbine compressor according to any of the preceding claims, **characterized in that** an axial distance between the upstream groove edge and the leading edge of the blade tip arranged downstream thereof is greater than an axial distance between the downstream groove edge and the leading edge of the blade tip arranged upstream thereof.

7. The gas turbine compressor according to any of the preceding claims, **characterized in that** an axial distance between the upstream and the downstream groove edge is at least 25% of an axial distance between the upstream leading edge and a downstream trailing edge of the blade tip.

8. The gas turbine compressor according to any of the preceding claims, **characterized in that,** in at least one section perpendicular to an axis of rotation of the compressor, the web is inclined toward a groove base of the circumferential groove in the direction of rotation of the blade tip, in particular by at least 25° and/or at most 65° with respect to a radial direction.

9. The gas turbine compressor according to any of the preceding claims, **characterized in that** at least three identical or different webs are arranged in the circumferential groove so as to be spaced equidistantly or at different distances from one another in the circumferential direction.

10. The gas turbine compressor according to any of the preceding claims, **characterized in that** the blade tip is a radially outer blade tip (11) of a rotor blade (10), opposite which the flow channel wall is positioned radially on the outside.

11. The gas turbine compressor according to any of the preceding claims 1 to 10, **characterized in that** the blade tip is a radially inner blade tip of a guide vane, opposite which the flow channel wall is positioned radially on the inside.

12. The gas turbine compressor according to any of the preceding claims 1, **characterized in that** an upstream groove flank (31) and/or a downstream groove flank (32) of the circumferential groove has an axial undercut, the cross-sectional area of which in a meridional section is less than 10% of a cross-sectional area of the circumferential groove between the upstream and downstream groove edges thereof.

13. An aircraft engine comprising a gas turbine compressor according to any of the preceding claims.

14. A method for designing a gas turbine compressor according to any of the preceding claims, wherein an upstream start (41) of the recess is arranged axially downstream of an upstream groove edge (21), between said groove edge and an upstream leading edge (11) of the blade tip, and a downstream end (42) of the recess is arranged in a half (34) of a radial height (35) of the circumferential groove that is closer to the blade tip.

## Revendications

1. Compresseur de turbine à gaz, comportant au moins une pointe d'aube (10) et une paroi de canal d'écoulement (20) radialement opposée à celle-ci et dans laquelle est disposée une rainure périphérique (31-33), dans laquelle rainure est disposée au moins une nervure (40) présentant une découpe radiale (44) ;
**dans lequel**
un début (41) amont de la découpe est disposé axialement en aval d'un bord de rainure amont (21) entre ledit bord de rainure et un bord d'attaque amont (11) de la pointe d'aube et une extrémité aval (42) de la découpe est disposée dans une moitié proche de la pointe d'aube (34) d'une hauteur radiale (35) de la rainure périphérique, la nervure débouchant dans un flanc de rainure amont et un flanc de rainure aval (31, 32) de la rainure périphérique,
le flanc de rainure amont (31) de la rainure périphérique présentant une contre-dépouille axiale
**caractérisé en ce que,** dans au moins une section méridienne, un bord supérieur (43) côté pointe d'aube de la nervure présente, au niveau du bord de rainure amont, la même courbure qu'un contour de canal d'écoulement de la paroi de canal d'écoulement, c'est-à-dire qu'il présente une courbure continue au niveau du bord de rainure amont et celle-ci se poursuit en continu jusqu'au début (41) de la découpe.

2. Compresseur de turbine à gaz selon la revendication précédente, **caractérisé en ce qu'**une face frontale côté aube (43) de la nervure débouche, au moins sensiblement, axialement dans le bord de rainure amont et/ou de manière incurvée dans le flanc de rainure aval dans un sens de rotation de la pointe d'aube ou dans le sens opposé à celui-ci.

3. Compresseur de turbine à gaz selon l'une des revendications précédentes, **caractérisé en ce que** la nervure présente, dans au moins une section méridienne, une surface de section transversale qui est égale à au moins 70 %, en particulier à au moins 75 %, d'une surface de section transversale de la rainure périphérique.

4. Compresseur de turbine à gaz selon l'une des revendications précédentes, **caractérisé en ce que** la rainure périphérique s'étend sur toute la périphérie de la paroi de canal d'écoulement.

5. Compresseur de turbine à gaz selon l'une des revendications précédentes, **caractérisé en ce que** la rainure périphérique forme un angle (α) compris entre 60° et 90° avec la paroi de canal d'écoulement dans au moins une section méridienne au niveau du bord de rainure amont.

6. Compresseur de turbine à gaz selon l'une des revendications précédentes, **caractérisé en ce qu'**une distance axiale entre le bord de rainure amont et le bord d'attaque disposé en aval de celui-ci de la pointe d'aube est supérieure à une distance axiale entre le bord de rainure aval et le bord d'attaque disposé en amont de celui-ci de la pointe d'aube.

7. Compresseur de turbine à gaz selon l'une des revendications précédentes, **caractérisé en ce qu'**une distance axiale entre le bord de rainure amont et le bord de rainure aval est égale à au moins 25 % d'une distance axiale entre le bord d'attaque amont et un bord de fuite aval de la pointe d'aube.

8. Compresseur de turbine à gaz selon l'une des revendications précédentes, **caractérisé en ce que** la nervure est inclinée, dans au moins une section perpendiculaire à un axe de rotation du compresseur, vers un fond de rainure de la rainure périphérique dans le sens de rotation de la pointe d'aube, en particulier d'au moins 25° et/ou d'au plus 65° contre une direction radiale.

9. Compresseur de turbine à gaz selon l'une des revendications précédentes, **caractérisé en ce qu'**au moins trois nervures identiques ou différentes sont disposées dans la rainure périphérique, de manière équidistante ou à des distances différentes les unes des autres dans la direction périphérique.

10. Compresseur de turbine à gaz selon l'une des revendications précédentes, **caractérisé en ce que** la pointe d'aube est une pointe d'aube (11) radialement externe d'une aube mobile (10) à laquelle la paroi de canal d'écoulement est opposée radialement vers l'extérieur.

11. Compresseur de turbine à gaz selon l'une des revendications précédentes 1 à 10, **caractérisé en ce que** la pointe d'aube est une pointe d'aube radialement interne d'une aube directrice à laquelle la paroi de canal d'écoulement est opposée radialement vers l'intérieur.

12. Compresseur de turbine à gaz selon l'une des revendications précédentes 1, **caractérisé en ce qu'**un flanc de rainure amont (31) et/ou un flanc de rainure aval (32) de la rainure périphérique présentent une contre-dépouille axiale dont la surface de section transversale, dans une section méridienne, est inférieure à 10 % d'une surface de section transversale de la rainure périphérique entre son bord de rainure amont et son bord de rainure aval.

13. Moteur d'aéronef comportant un compresseur de turbine à gaz selon l'une des revendications précédentes.

14. Procédé destiné à la conception d'un compresseur de turbine à gaz selon l'une des revendications précédentes, dans lequel un début (41) amont de la découpe est disposé axialement en aval d'un bord de rainure amont (21) entre ledit bord de rainure et un bord d'attaque amont (11) de la pointe d'aube et une extrémité aval (42) de la découpe est disposée dans une moitié proche de la pointe d'aube (34) d'une hauteur radiale (35) de la rainure périphérique.
